# DEMANDE DE BREVET EUROPEEN

(11) **EP 0 297 981 A2**
(43) Date de publication de la demande: **04.01.1989**
(21) Numéro de dépôt: 88401672.6
(22) Date de dépôt: 29.06.1988
(51) Int. Cl.: H01R 13/422, H01R 17/12

(54) **Dispositif de connexion coaxiale pour circuit imprimé**

(71) Demandeur: SOCIETE FRANCAISE METALLO (SA), F-94400 Vitry-sur-Seine (FR)
(72) Inventeur: Cassan, Daniel, F-94370 Sucy en Brie (FR)
(74) Mandataire: Letheule, Jacqueline (FR)

(57) **Abrégé**

L'invention concerne un perfectionnement apporté aux connecteurs du type "E" conformes à la norme NF 093-568 destinés plus particulièrement aux installations d'antennes individuelles et collectives et réseaux câblés.

Sur la figure qui représente un tel connecteur, la référence C désigne le contact dont l'extrémité 1 est destinée à être reliée au circuit imprimé, l'extrémité opposée 2 étant prévue pour être reliée à l'âme conductrice du câble à connecter.
Le porte-contact 3 est logé dans une enveloppe cylindrique 6 en matière isolante ,elle même logée dans une enveloppe cylindrique 8.Le porte-contact 3 est pourvu d'une collerette 5.
Suivant l'invention,le diamètre intérieur de l'enveloppe 8 est obtenu par décolletage et inférieur au diamètre extérieur de la collerette 5, de telle sorte que lors de l'introduction à force de cette dernière dans le logement 10 il se produit au niveau du décolletage une déformation de la collerette 5 qui reprend ensuite sa forme primitive,assurant ainsi le maintien efficace de l'ensemble porte-contact,tout en autorisant la liberté de rotation requise du dit ensemble.

## Description

La présente invention a pour objet un perfectionnement apporté aux connecteurs de type "E" d'impédance 75 Ohms conformes à la Norme NF C93-568 pour usage général ,destinés particulièrement aux installations d'antennes individuelles et collectives et réseaux câblés.

On sait que les connecteurs de ce genre comprennent en général une partie cylindrique constituant logement d'une pièce en matière isolante également cylindrique incluant le porte-contact. La pièce porte-contact est percée à une de ses extrémités pour le passage de l'âme conductrice du câble à la partie correspondante du contact, tandis qu'elle est fermée à son extrémité opposée par un capot laissant passer l'extrémité libre ou queue du contact à relier au circuit imprimé.

Selon la pratique courante,il est habituel d'assurer par sertissage le montage de la pièce porte-contact dans la partie cylindrique métallique. Cette opération permet de reprendre tous les jeux longitudinaux de l'ensemble, mais elle a par contre l'inconvénient d'entraver la libre rotation du contact pour l'adapter à plat au circuit imprimé disposé dans son prolongement.

La présente invention permet de remédier à cet inconvénient.

La figure jointe représente à titre d'exemple l'application de l'invention à un connecteur de type "E" pour circuit imprimé. Sur cette figure, la référence C désigne le contact dont la queue 1 est destinée à être reliée au circuit imprimé concerné (non représenté) et dont l'extrémité opposée, désignée par la référence 2, est prévue pour être reliée à l'âme conductrice dénudée du câble à raccorder.
Le contact C est porté par un porte-contact 3 en matériau isolant tel qu'en matière plastique, pourvu à une de ses extrémités 4 d'une collerette 5 de faible épaisseur traversée axialement par la queue de contact 1. Le porte-contact 3 est logé dans une enveloppe cylindrique 6 en matériau isolant,percée à son extrémité 7 du côté opposé à la collerette 5 en vue de permettre le passage de l'âme conductrice du câble à raccorder, la dite collerette 5 du porte-contact 3 formant butée pour l'enveloppe cylindrique 6. Les trois pièces comprenant le contact C, le porte-contact 3 et l'enveloppe cylindrique 6 forment un ensemble logé lui-même dans une en eloppe cylindrique 8.

Suivant l'invention,le diamètre intérieur de l'enveloppe cylindrique 8 est obtenu par décolletage. L'extrémité 9 de celle-ci est prévue pour permettre l'introduction avec un jeu mécanique normal de l'enveloppe cylindrique 6.
Par contre le diamètre extérieur de la collerette 5 du porte-contact 3 a une dimension supérieure à celle du passage 9, de telle sorte que lors de l'introduction de cette dernière qui se fait à force dans l'enveloppe cylindrique 8, la dite collerette 5 subit une déformation, après quoi elle reprend sa forme primitive dans le logement cylindrique 10 prévu à cet effet,assurant ainsi le maintien longitudinal efficace de l'ensemble inclus dans la partie cylindrique 8, tout en autorisant la liberté de rotation requise du dit ensemble.

## Revendications

Dispositif de connexion coaxiale Série "E" d'impédance 75 Ohms conforme à la norme NF C93-568 destiné particulièrement aux installations d'antennes individuelles et collectives et réseaux câblés, du genre comprenant un contact inclus dans une pièce porte-contact en matière isolante telle qu'en matière plastique, pourvue à une de ses extrémités d'une collerette de faible épaisseur laissant passer axialement l'extrémité libre de la queue de contact à relier au circuit imprimé, l'ensemble contact-porte-contact étant lui-même logé dans une enveloppe cylindrique en matériau isolant ,percée à son extrémité du côté opposé à la collerette, en vue de permettre le passage de l'âme conductrice dénudée du câble à raccorder , l'ensemble contact-porte-contact enveloppe cylindrique étant logé dans une enveloppe cylindrique métallique, caractérisé en ce que le diamètre intérieur de l'enveloppe cylindrique 8 est obtenu par décolletage et inférieur au diamètre extérieur de la collerette 5 du porte-contact 3, de telle sorte que lors de l'introduction de cette dernière qui se fait à force dans l'enveloppe cylindrique 8, la dite collerette 5 subit une déformation, après quoi elle reprend sa forme primitive dans le logement 10 prévu dans l'enveloppe 8 à cet effet, assurant ainsi le maintien longitudinal de l'ensemble inclus dans la dite enveloppe tout en autorisant la liberté de rotation requise de cet ensemble.
